# EUROPÄISCHE PATENTSCHRIFT

(11) **EP 2 158 349 B1**
(45) Veröffentlichungstag und Bekanntmachung des Hinweises auf die Patenterteilung: **13.02.2013**
(21) Anmeldenummer: 08760838.6
(22) Anmeldetag: 11.06.2008
(51) Int. Cl.: D06F 17/12, D06F 35/00

(54) **WASCHMASCHINE UND VERFAHREN ZUR BEHANDLUNG VON WÄSCHE MIT SCHAUM**
WASHING MACHINE AND METHOD FOR TREATING LAUNDRY USING FOAM
LAVE-LINGE ET PROCEDE POUR TRAITER DU LINGE AU MOYEN DE MOUSSE

(30) Priorität: 20.06.2007 DE 102007028213
(43) Veröffentlichungstag der Anmeldung: 03.03.2010
(62) Teilanmeldung aus: 10186275.3
(73) Patentinhaber: BSH Bosch und Siemens Hausgeräte GmbH, 81739 München (DE)
(72) Erfinder: SCHULZE, Ingo, 16341 Panketal (DE); MOSCHÜTZ, Harald, 14979 Grossbeeren (DE)
(86) Internationale Anmeldenummer: PCT/EP2008/057285
(87) Internationale Veröffentlichungsnummer: WO 2008/155272

(56) Entgegenhaltungen:
- EP-A- 1 918 441
- WO-A-99/37847
- BE-A- 643 806
- US-A- 5 295 373

## Beschreibung

Die Erfindung betrifft eine Waschmaschine und ein Verfahren zur Behandlung von Wäsche mit Schaum.

Die mechanische Bearbeitung von Wäschestücken in einer mit einer Trommel ausgestatteten Waschmaschine wird vor allem durch ein zyklisch wiederholtes Anheben der Wäschestücke über in der Trommel angeordnete Wäschemitnehmer und Herunterfallen der Wäschestücke von diesen während des Drehens der Trommel gewährleistet (Wäschefall). Dabei wird im Allgemeinen über die Einstellung einer Drehzahl der Trommel eine optimale so genannte Abwurfparabel bestimmt. Der Eintrag von mechanischer Energie wird bei einem Durchmesser der Trommel einer gegenwärtig in Europa üblichen Frontlader-Waschmaschine bei etwa 50 Umdrehungen pro Minute erreicht. Über die Gestaltung eines Reversierrhythmus, d.h. ein zyklisch wiederholtes Umschalten der Drehrichtung der Trommel, kann die mechanische Bearbeitung beim Waschen in einem weiten Bereich variiert und eingestellt werden.

Beim Waschen problematisch sind insbesondere Wäschestücke, die auf mechanische Bearbeitung empfindlich reagieren, wie Wäschestücke aus hochwertigen Textilien wie Wolle, Seide und Tüll. Der Wäschefall solcher Wäschestücke sollte insbesondere bei einem großen Durchmesser der Trommel minimiert werden. Deshalb wird ein solches Wäschestück während der Waschphase kaum bewegt und teilweise nur durch die Waschflotte durchgezogen, indem die Trommel nicht vollständig gedreht wird. Man spricht hier auch von einer Wolleschaukel oder Wollewiege. Hierbei wird jedoch aufgrund der stark eingeschränkten Bewegung des Wäschestücks keine ausreichende Waschperformance erreicht.

Die DE 196 24 637 A1 beschreibt ein Verfahren zum maschinellen Waschen von Textilien, insbesondere von hochwertigen Textilien, bei Temperaturen von maximal 60°C, bei dem a) die Waschmaschine mit den Textilien beladen wird, b) durch Einsatz eines pulverförmigen bis granularen Waschmittels mit einem Schüttgewicht von 300 bis 1000 g/l über eine Einspülvorrichtung der Waschmaschine oder eine Dosierhilfe in einer Konzentration von 2,5 bis 8 g/l in der Waschflotte ein Schaum erzeugt wird, der, gemessen nach der an sich bekannten SSF-Methode, die nachfolgenden Stabilitätskriterien erfüllt:
(i) es treten bei Proben im Anwendungskonzentrationsbereich von 2,5 bis 8 g/l (Wasserhärte 16°d, Temperatur 16°C) keine Hohlräume in der Schaumsäule auf und
(ii) die Schaumsäule weist nach 120 Sekunden Aufschäumzeit eine Höhe von mindestens 30 cm, aber maximal 40 cm auf und
(iii) die theoretische Schaumhöhe nach Auflegen eines 50 g-Gewichts beträgt nicht weniger als 28 cm, wobei die Differenz zwischen der maximalen Schaumhöhe nach 120 Sekunden Aufschäumzeit und der theoretischen Schaumhöhe weniger als 4,3 cm beträgt und/oder
(iv) die Abnahme der Schaumhöhe pro Zeiteinheit beträgt nach der Gewichtsauflage weniger als 2 cm pro Minute;
   c) und die Textilien in diesem Schaum schonend gewaschen werden.

Die DE 35 28 253 A1 offenbart ein Verfahren und eine Vorrichtung zum Waschen von Wäsche, insbesondere ein Verfahren zum Waschen von Wäsche in einer Waschmaschine unter Einführen von Raumluft in die Wasch- und/oder Spüllauge sowie eine Waschmaschine mit einer drehbaren Trommel und einem Gebläse, einer über den höchsten erreichbaren Wasserstand hinaus geführten Luftleitung und einem entlang des Bodens des Laugenbehälters angeordneten Düsenstock. Über ein Gebläse wird Raumluft in den Laugenbehälter eingepresst, wobei diese Raumluft durch die Löcher in der Waschtrommel in diese hineingelangt.

Die DE 29 07 562 A1 beschreibt ein Verfahren zum Erhöhen der Reinigungswirkung von Waschmaschinen sowie Waschmaschinen zur Durchführung des Verfahrens. Insbesondere wird ein Verfahren zum Erhöhen der Reinigungswirkung von Trommelwaschmaschinen offenbart, bei dem die Wäsche in einer Lauge mechanisch bewegt wird und der Lauge in niederfrequente Schwingungen versetzte Luft fein zerteilt zugeführt wird. Eine Waschmaschine zur Durchführung dieses Verfahrens hat einen in einem Gehäuse angeordneten Laugenbehälter und Einrichtungen zum Bewegen der Wäsche innerhalb des Laugenbehälters, wobei im Gehäuse eine Membranluftpumpe gelagert ist, die über ein mechanische Schwingungen übertragungsfähiges Rohr Luft durch wenigsten einen die Luft fein verteilenden Düsenkopf fördert, der im Innenraum des Laugenbehälters unterhalb des Laugenspiegels angeordnet ist.

Die US-A-5 295 373 offenbart eine Waschmaschine mit einer Trommel und einem Laugenbehälter, wobei sich in letzterem ein Blasengenerator befindet, der mit einer Luftpumpe verbunden ist. Bei dem beschriebenen Verfahren sind eine portionsweise Blasenbildung und deren baldige Beseitigung, bevor neue Blasen in die Trommel eingetragen werden, von großer Wichtigkeit. Daher ist in einem unteren Bereich zwischen der Trommel und dem Laugenbehälter ein speziell ausgebildeter Blasengenerator angeordnet.

Die BE 643 806 A beschreibt ein Waschverfahren in einer Trommelwaschmaschine, bei dem Wäsche bei einer Temperatur von über 95°C mit einer turbulenten Waschlauge behandelt wird. Luft wird unterhalb der Trommel eingeleitet, um zu einer intensiven Bewegung und einer Verringerung der Schaumbildung bei dieser Temperatur beizutragen.

Die WO 99/37847 A betrifft eine Methode und eine Vorrichtung zur Reinigung von Artikeln. Die Vorrichtung, die eine Waschmaschine oder ein Geschirrspüler sein kann, umfasst einen zumindest teilweise schließbaren Raum zur Aufnahme der Artikel zur Reinigung und Mittel zur Bereitstellung einer Reinigungsflüssigkeit für den Raum, wobei Mittel zur Bereitstellung eines Gases für den Raum vorhanden sind, welche den Reinigungsprozess fördern. In einer Ausführungsform wird ein Gas vorzugsweise unter einem höheren als dem atmosphärischen Druck zur Verfügung gestellt. Die in die Waschmaschine eingeführte Luft dient dem Zweck einer mechanischen Unterstützung des Reinigungsprozesses.

Aufgabe der vorliegenden Erfindung ist daher die Bereitstellung einer Waschmaschine und eines Verfahrens zur schonenden Behandlung von Wäsche, bei der bzw. dem die Auswirkungen der Mechanik des Waschvorgangs gering sind, wobei die Waschmaschine und das Verfahren insbesondere zur Behandlung von empfindlichen Wäschestücken aus hochwertigen Textilien wie Wolle, Seide oder Tüll geeignet sind.

Erfindungsgemäß wird diese Aufgabe durch eine Waschmaschine und ein Verfahren mit den Merkmalen der unabhängigen Patentansprüche gelöst. Bevorzugte Ausgestaltungen der Erfindung sind in den jeweils abhängigen Patentansprüchen aufgeführt. Bevorzugten Ausgestaltungen der Waschmaschine entsprechen bevorzugte Ausgestaltungen des Verfahrens, auch wenn hierin darauf nicht jeweils einzeln hingewiesen wird.

Die Erfindung betrifft somit eine Waschmaschine zur insbesondere schonenden Behandlung von Wäsche mit Schaum aus einer Waschlauge mit einer in einem Laugenbehälter drehbar gelagerten Trommel, einem am Boden des Laugenbehälters angeordneten Laugenablaufsystem, einem Antriebsmotor für die Trommel und einer Heizeinrichtung, wobei die Waschmaschine eine von der Trommel unabhängig schaltbare Vorrichtung zur Eintragung von Luft in die Waschlauge aufweist und die Vorrichtung zur Eintragung von Luft eine Luft-Kompressorpumpe mit einem Ausgang zum Laugenbehälter ist.

Hierbei liegt der Ausgang der Luft-Kompressorpumpe in einem unteren Bereich zwischen der Trommel und dem Laugenbehälter. Im Sinne der Erfindung bedeutet "unterer Bereich zwischen der Trommel und dem Laugenbehälter" vorzugesweise den Bereich zwischen der Trommel und dem Laugenbehälter, der durch die Waschlauge ausgefüllt wird, wenn diese im Laugenbehälter in einer Menge vorliegt, die ausreicht, um das untere Ende der Trommel zu berühren.

Die Geometrie des Schaums kann über die konstruktive Gestaltung eines Ausströmers am Ausgang der Luft-Kompressorpumpe optimiert werden, wobei eine Porengröße zwischen einem feinporigen und einem grobporigen Schaum eingestellt wird. Ein feinporiger Schaum hat im Allgemeinen eine bessere Reinigungswirkung, da er leichter in Wäsche eindringen kann.

Erfindungsgemäβ is die Waschmaschine mit eine zusätzlichen strukturellen Ausprägung der Trommel vergesehen, welche zur Unterstützung einer Bildung von Schaum vorgesehen ist. Dabei handelt es sich um einen Wäschemitnehmer, der in Hinblick auf die Eintragung von Luft optimiert ist. Es versteht sich, dass eine Mehrzahl oder Vielzahl solcher Wäschemitnehmer, insbesondere eine Zahl von drei oder vier, weiter bevorzugt ist.

Der vorgenannte Wäschemitnehmer kann als integraler Bestandteil in die Trommel eingeformt oder als zusätzliches Bauteil in die Trommel eingesetzt sein. Er steht auch als Repräsentant für eine Vielzahl von Ausführungsformen für die strukturelle Ausprägung, welche insbesondere auch als Anordnung besonderer Rippen oder als schraubenförmig gewundene Ausprägung eines inneren Teils der Trommel denkbar ist.

Die Vorrichtung zur Eintragung von Luft in die Waschlauge ist vorzugsweise durch eine entsprechende Regelstrecke, welche insbesondere eine Steuereinrichtung der Waschmaschine umfasst, regelbar. Damit ist eine regelbare Eintragung von Luft in die Waschlauge möglich. Neben der Möglichkeit einer konstanten Lufteintragung, die lediglich ein- und ausschaltbar ist, kann dabei eine kontinuierliche oder stufenweise Variation der Menge an eingetragener Luft vorgesehen sein.

Im Allgemeinen weist eine Waschmaschine Schaltmittel zum Drehen und Anhalten der Trommel auf. Überdies weist eine erfindungsgemäße Waschmaschine vorzugsweise einen Sensor zur Bestimmung einer Menge einer im Laugenbehälter befindlichen Flüssigkeit oder eines Schaums als Bestandteil der genannten Regelstrecke auf.

Die Füllung der Trommel mit Schaum kann durch einen geeigneten Sensor bestimmt werden. Als Sensor zur Bestimmung der Menge einer im Laugenbehälter befindlichen Flüssigkeit oder eines Schaums, dessen Sensorsignal während des Verfahrens verfolgt wird, kann ein üblicher Sensor für die Bestimmung des Wasserstands verwendet werden. Ein solcher Sensor misst im Allgemeinen einen hydrostatischen Druck p und/oder einen zeitlichen Gradienten (Δp/Δt)₁ des hydrostatischen Druckes p. Die Füllung mit Schaum zeigt sich im Allgemeinen an einer plötzlichen Druckzunahme am Sensor.

Ein Vorteil der Erfindung beruht darauf, dass der Wäschefall durch eine Verkürzung des Fallweges für die Wäschestücke begrenzt wird. Der innere Bereich der Trommel ist beim Behandeln von Wäschestücken mit Schaum zum großen Teil mit Schaum gefüllt. Beim Rotieren der Trommel fallen die Wäschestücke daher direkt in den aufgebauten Schaum. Dadurch wird der Fallweg verringert und die kinetische Energie der Wäschestücke beim Auftreffen auf den Schaum auf schonende Weise in die Verformung bzw. Bewegung und Erwärmung des Schaums umgesetzt. Die überraschend verbesserte Reinigungswirkung lässt sich über die Erhöhung der relativen Bewegung zwischen Schaum und Wäschestück erklären. Diese führt zu einer Verbesserung beim Lösen und Abtragen von Verunreinigungen im Wäschestück.

Die Erfindung betrifft außerdem ein Verfahren zur insbesondere schonenden Behandlung von Wäsche mit einem Schaum aus einer Waschlauge in einer erfindungsgemäßen Waschmaschine. Beim erfindungsgemäßen Verfahren füllt der Schaum im Allgemeinen einen großen Teil des Inneren der Trommel aus. Bei diesem Verfahren wird der Schaum in einer Menge erzeugt, die ausreicht, dass der Schaum in der Trommel in einer Höhe von 1/3 bis 2/3 eines inneren Durchmessers der Trommel vorliegt.

Das erfindungsgemäße Verfahren funktioniert besonders gut, wenn die Waschlauge ein Waschmittel aufweist, das einen stabilen Schaum ergeben kann. Ein geeignetes Waschmittel ist beispielsweise in der DE 196 24 637 A1 beschrieben.

Vorzugsweise wird ein Waschmittel verwendet, das die Bildung von Schaumblasen ermöglicht, deren Durchmesser kleiner ist als der Durchmesser von Öffnungen in der Trommel und/oder den darin befindlichen Wäschemitnehmern.

Erfindungsgemäβ weisen die Wäschemitnehmer Öffnungen auf. Diese sind verzugweise größer als der Durchmesser der mit einem Waschmittel erzeugten Schaumblasene. Hierbei ist es wiederum bevorzugt, dass die Öffnungen deutlich größer als die Durchmesser der erzeugten Schaumblasen sind.

Die Erzeugung von Schaum kann erfolgen, wenn die Trommel still steht. Vorzugsweise wird die Trommel für eine rasche Erzeugung eines Schaums und dessen gute Verteilung innerhalb der Trommel mit einer geeigneten Drehzahl U₂ gedreht, wobei vorteilhaft die Drehrichtung gewechselt werden kann.

Die Drehzahl U₂ kann in weiten Bereichen variieren. Vorzugsweise wird eine Drehzahl U₂ im Bereich von 30 bis 80, insbesondere 40 bis 60, zum Beispiel 50 Umdrehungen pro Minute verwendet. Hierbei wird durch das Walken und Reiben der Wäschestücke aneinander sowie die Einwirkung des Schaums der vorhandene Schmutz von den Fasern abgelöst.

Die Erzeugung von Schaum kann bei Raumtemperatur erfolgen. Vorzugsweise wird das erfindungsgemäße Verfahren jedoch mit einer erwärmten Waschlauge und/oder unter Erwärmen der Waschlauge durchgeführt.

Beim erfindungsgemäßen Verfahren sind die Wäschestücke vorteilhafterweise komplett in den Schaum eingebettet.

Erfindungsgemäße Waschmaschine und Verfahren haben deutliche Vorteile. Die Schonung von empfindlichen Wäschestücken wie solchen aus Wolle, Seide oder Tüll in einem Waschverfahren ist deutlich verbessert. Außerdem wird die Waschleistung verbessert, so dass bei ansonsten gleichem Ablauf eines Waschprogramms eine verbesserte Waschwirkung erzielt wird.

Die Erfindung wird im Folgenden anhand des in Figur 1 dargestellten Ausführungsbeispiels näher illustriert.

Figur 1 ist eine schematische Darstellung der für die Illustrierung relevanten Teile einer Waschmaschine, in der ein erfindungsgemäßes Verfahren durchgeführt werden kann. Andere Ausführungsformen sind denkbar.

Die Waschmaschine der in Figur 1 gezeigten Ausführungsform weist einen Laugenbehälter 1 auf, in dem eine Trommel 2 drehbar gelagert und durch einen Antriebsmotor 14 betrieben werden kann. Die Drehachse 3 der Trommel 2 ist um einen kleinen Winkel (z.B. 13°) aus der Horizontalen nach vorne oben gerichtet, so dass man einen leichteren Zugang und Einblick in das Innere der Trommel 2 hat. Durch diese Anordnung wird im Zusammenwirken mit besonders geformten Wäschemitnehmern 4 und Schöpfeinrichtungen 5 für die Waschlauge 6 an der Innenfläche des Trommelmantels außerdem auch eine Intensivierung der Durchflutung der Wäsche 7 mit Schaum erreicht.

Die Waschmaschine weist zudem ein Laugenzulaufsystem auf, das eine Wasseranschlussarmatur für das Hauswassernetz 8, ein elektrisch steuerbares Ventil 9 und eine Zuleitung 10 zum Laugenbehälter 1 umfasst, die gegebenenfalls auch über eine Waschmitteleinspüleinrichtung ("Einspülschale") 11 geführt sein kann, aus der das Zulaufwasser Waschmittelportionen in den Laugenbehälter 1 transportieren kann. Außerdem befindet sich im Laugenbehälter 1 eine Heizeinrichtung 13. Das Ventil 9 wie auch die Heizeinrichtung 13 werden durch eine Steuereinrichtung ("Programmsteuerung") 12 in Abhängigkeit von einem Programmablaufplan gesteuert, der an ein Zeitprogramm und/oder an das Erreichen von gewissen Messwerten von Parametern wie Laugenniveau, Schaumniveau, Laugentemperatur, Drehzahl der Trommel 2 usw. innerhalb der Waschmaschine gebunden ist. Ein Sensor 15 für die Messung des hydrostatischen Druckes p im Laugenbehälter 1 ist vorgesehen.

Ein Laugenablaufsystem 20, welches gemäß herkömmlicher Praxis neben entsprechenden Leitungen ein Ablaufventil sowie eine Laugenpumpe umfasst, ist der Übersicht halber nur schematisch dargestellt.

Als Vorrichtung 16 zur Eintragung von Luft in die Waschlauge ist in der Ausführungsform von Figur 1 eine Kombination mit einer Luft-Kompressorpumpe 17 gezeigt, deren Ausgang 18 in einen unteren Bereich 19 zwischen der Trommel 2 und dem Laugenbehälter 1 ragt.

Die Wäschemitnehmer 4 sind als zusätzliche strukturelle Ausprägungen der Trommel 2 optimiert zur Unterstützung einer Bildung von Schaum, wie weiter oben eingehend beschrieben ist.

In dieser Waschmaschine können Wäschestücke aus hochwertigen Textilien schonend mittels Schaum gereinigt werden, wobei Verfahrensmerkmale und -parameter zum Einsatz kommen, welche weiter oben erläutert sind, worauf hier statt einer Wiederholung Bezug genommen wird.

Eine Regelung der Bildung von Schaum erfolgt über eine Regelstrecke umfassend den Sensor 15 und die Steuereinrichtung 12, so dass, sei es durch wechselndes Ein- und Ausschalten der Kompressorpumpe 17 oder eine Variation ihrer Leistung, die Menge des zur Behandlung der Textilien verfügbaren Schaums kontrolliert und insbesondere auch begrenzt wird.

## Patentansprüche

1. Waschmaschine zur Behandlung von Wäsche mit Schaum aus einer Waschlauge mit einer in einem Laugenbehälter (1) drehbar gelagerten Trommel (2), einem am Boden des Laugenbehälters (1) angeordneten Laugenablaufsystem (20), einem Antriebsmotor (14) für die Trommel (2) und einer Heizeinrichtung (13),
wobei
die Waschmaschine eine von der Trommel (2) unabhängig schaltbare Vorrichtung (16) zur Eintragung von Luft in die Waschlauge aufweist und wobei die Vorrichtung (16) eine Luft-Kompressorpumpe (17) mit einem Ausgang (18) zum Laugenbehälter (1) anfwrist und der Ausgang (18) der Luft-Kompressorpumpe (17) in einem unteren Bereich (19) zwischen der Trommel (2) und dem Laugenbehälter (1) liegt, **dadurch gekennzeichnet**, class die Trommel (2) als zusätzliche strukturelle Ausprägung (4) zur Unterstützung einer Bildung von Schaum Wäschemitnehmer (4) aufweist, die Öffnungen aufweisen.

2. Waschmaschine nach Anspruch 1, **dadurch gekennzeichnet, dass** die Vorrichtung (16) zur Eintragung von Luft regelbar und eine Regelstrecke (9, 12, 15) zur Regelung dieser Vorrichtung (16) vorgesehen ist.

3. Waschmaschine nach Anspruch 2, **dadurch gekennzeichnet, dass** die Regelstrecke (9, 12, 15) einen Sensor (15) zur Bestimmung einer Menge einer im Laugenbehälter (1) befindlichen Flüssigkeit oder eines Schaums und Schaltmittel (9, 12, 14) zum Drehen und Anhalten der Trommel (2) aufweist.

4. Verfahren zur Behandlung von Wäsche mit einem Schaum aus einer Waschlauge in einer Waschmaschine gemäß einem der vorhergehenden Ansprüche,
**dadurch gekennzeichnet,**
**dass** der Schaum in einer Menge erzeugt wird, die ausreicht, dass der Schaum in der Trommel (2) in einer Höhe von 1/3 bis 2/3 eines inneren Durchmessers der Trommel (2) vorliegt.

## Claims

1. Washing machine for treatment of laundry with foam from a washing solution, with a drum (2) rotatably mounted in a solution container (1), a solution drain system (20) arranged at the base of the solution container (1), a drive motor (14) for the drum (2) and a heating device (13), wherein the washing machine comprises a device (16), which is switchable independently of the drum (2), for induction of air into the washing solution and wherein the device (16) comprises an air compressor pump (17) with an outlet (18) to the solution container (1) and the outlet (18) of the air compressor pump (17) lies in a lower region (19) between the drum (2) and the solution container (1), **characterised in that** the drum (2) has laundry entrainers (4), which have openings, as additional structural protrusions (4) for assisting formation of foam.

2. Washing machine according to claim 1, **characterised in that** the device (16) for induction of air is regulable and a regulating path (9, 12, 15) for regulation of this device (16) is provided.

3. Washing machine according to claim 2, **characterised in that** the regulating path (9, 12, 15) comprises a sensor (15) for determining a quantity of liquid or foam present in a solution container (1) and switching means (9, 12, 14) for rotating and stopping the drum (2).

4. Method of treating laundry with a foam from a washing solution in a washing machine according to any one of the preceding claims, **characterised in that** the foam is produced in a quantity sufficient for the foam in the drum (2) to be present to a height of 1/3 to 2/3 of an inner diameter of the drum (2).

## Revendications

1. Lave-linge pour traiter du linge avec de la mousse provenant d'une lessive, comprenant un tambour (2) mobile en rotation dans une cuve (1), un système d'écoulement de lessive (20) disposé au fond de la cuve (1), un moteur d'entraînement (14) pour le tambour (2) et un moyen de chauffage (13),
le lave-linge présentant un dispositif (16) pouvant être activé indépendamment du tambour (2) et destiné à introduire de l'air dans la lessive, ledit dispositif (16) comprenant une pompe de compresseur d'air (17) avec une sortie (18) vers la cuve (1) et ladite sortie (18) de la pompe de compresseur d'air (17) se trouvant dans une zone inférieure (19) entre le tambour (2) et la cuve (1),
**caractérisé en ce que** le tambour (2) comporte comme forme structurelle complémentaire (4) destinée à favoriser une formation de mousse des entraîneurs de linge (4) qui sont dotés d'orifices.

2. Lave-linge selon la revendication 1, **caractérisé en ce que** le dispositif (16) destiné à introduire de l'air est réglable et un système asservi (9, 12, 15) est prévu pour le réglage de ce dispositif (16).

3. Lave-linge selon la revendication 2, **caractérisé en ce que** le système asservi (9, 12, 15) comprend un capteur (15) pour déterminer une quantité d'un liquide ou d'une mousse se trouvant dans la cuve (1), ainsi que des moyens de commutation (9, 12, 14) pour faire tourner et arrêter le tambour (2).

4. Procédé pour traiter du linge avec une mousse provenant d'une lessive dans un lave-linge selon l'une des revendications précédentes,
**caractérisé en ce que**
la mousse est produite en une quantité suffisante pour que la mousse soit présente dans le tambour (2) à une hauteur égale à 1/3 jusqu'à 2/3 d'un diamètre intérieur du tambour (2).
